# EUROPÄISCHE PATENTSCHRIFT

(11) **EP 0 259 540 B1**
(45) Veröffentlichungstag und Bekanntmachung des Hinweises auf die Patenterteilung: **30.09.1992**
(21) Anmeldenummer: 87104673.6
(22) Anmeldetag: 30.03.1987
(51) Int. Cl.: B60J 5/00

(54) **Türfeststeller, insbesondere für Kraftwagentüren**
Door stay especially for automobile doors
Dispositif d'arrêt de porte, notamment pour portes d'automobiles

(30) Priorität: 06.09.1986 DE 3630463
(43) Veröffentlichungstag der Anmeldung: 16.03.1988
(73) Patentinhaber: ED. Scharwächter GmbH & Co.KG., D-42855 Remscheid (DE)
(72) Erfinder: Heinemann, Heinz-Walter, D-5600 Wuppertal (DE); Brockhaus, Jürgen, D-5630 Remscheid (DE); Kulot, Richard, D-5630 Remscheid (DE)
(74) Vertreter: Schön, Theodor, Patent- und Zivilingenieur

(56) Entgegenhaltungen:
- DE-C- 3 207 922
- US-A- 1 696 936

## Beschreibung

Die Erfindung bezieht sich auf einen Türfeststeller, insbesondere für Kraftwagentüren, mit einer am einen Türanordnungsteil, Tür oder Türholm, schwenkbar angeschlagenen, ein Haltergehäuse am anderen Türanordnungsteil durchsetzenden, über ihre Länge hin mit quer zu ihrer Längserstreckung ausladenden Ausbauchungen versehenen Türhaltestange, bei dem die Türhaltestange an einem am einen Türanordnungsteil befestigten, durch ein einteiliges Formteil gebildeten Träger mittels eines freitragend auskragend einseitig an diesem festgelegten und eine Lagerachse bildenden Niet- oder Schraubenbolzens gelagert und mit einer koaxial zur Lagerachse gerichteten Federlast beaufschlagt ist.

Türfeststeller dieser Bauart sind bekannt, wobei der das Schwenklager der Türhaltestange abstützende Träger durch einen um 90° verdrillten Flachmaterialzuschnitt gebildet ist, der in einem Präge- und Formvorgang aus einem einteiligen Materialzuschnitt hergestellt ist und eine für die sichere Abstützung des Schwenklagers der Türhaltestange ausreichende Festigkeit aufweist. Nachteilig an diesem Träger ist allerdings, daß zur Gewährleistung einer ausreichenden Festigkeit verhältnismäßig starkes Ausgangsmaterial verwendet werden muß, dessen natürliche Festigkeit zudem noch durch den Umstand beeinträchtigt wird, daß der unerläßliche Ausstanzschnitt eine Störung des vorgegebenen Verlaufes der Materialfasern bewirkt, so daß eine größere Stärke des Ausgangsmateriales verwendet werden muß, als für die eigentlich erforderliche Festigkeit notwendig, was einerseits zu einer unerwünschten Erhöhung des Herstellungsaufwandes und andererseits zu einer gleichermaßen unerwünschten Gewichtserhöhung führt. In Verbindung mit einer herstellungsmäßigen Vereinfachung bezüglich des Trägers des Schwenklagers der Türhaltestange ist bei den bekannten Ausgestaltungsformen des Trägers weiterhin als nachteilig hervorzuheben, daß dieser nur unzureichende Sicherungen gegen ein Verdrehen des Lagerzapfens für die Türhaltestange aufweist und daß ferner seine eigene Befestigung am Türanordnungsteil, Tür oder Türholm, nicht absolut zuverlässig ist, da sie nur durch seine Fläschenpressung festgelegt sind.

Hinsichtlich der Lagerung der Türhaltestange an einem Träger oder an einem Lagerbock ist es durch die DE-A-3207 922 bekannt, zur Vermeidung von Spiel zwischen dem Lagerauge der Türhaltestange und dem diesem zugeordneten Lagerzapfen letzteren mit einer verformbaren Umfangsprofilierung zu versehen. Hierfür ist vorgeschlagen worden, den Lagerzapfen mit einer axial gerichteten Umfangsrändel auszustatten, die beim Eintreiben des Lagerzapfens durch Eigenverformung eine absolut spielfreie Lagerung der Türhaltestange gewährleisten soll, so daß aus dem Durchgang der quer zu ihrer Längserstreckung gerichteten Ausbauchungen der Türhaltestange durch das Haltergehäuse resultierende ruckartige Beanspruchungen des Lagers auch nach langzeitigem Betrieb nicht zu Rattergeräuschen fuhren. Die Bewerkstelligung der spielfreien Lagerung der Türhaltestange durch eine axial gerichtete Umfangsrändel hat sich jedoch in der Praxis als nicht voll befriedigend erwiesen, da die zueinander parallelen Profilierungen einer Umfangsrändel immer noch zu einem ruckartigen Durchrutschen neigen können.

Ausgehend von diesem Stande der Technik liegt der Erfindung die Aufgabe zugrunde, einen Türfeststeller der eingangs genannten Bauart dahingehend zu verbessern, daß bei Verringerung der Herstellungskosten und des Gewichtes eine absolut sichere Abstützung der aus der Wirkungsweise des Türfeststellers resultierenden Reaktionskräfte und auch bei langzeitigem Betrieb ein vollständig geräuschfreier Gang der Anordnung sowie schließlich eine Optimierung der Bauteilausbildungen erreicht wird.

Diese Aufgabe wird erfindungsgemäß durch die im Kennzeichen des Anspruches 1 enthaltenen Merkmale gelöst, wobei eine Türhaltestange koaxial zu ihrer Schwenklagerung durch eine gegen den Kopf des Niet- oder Schraubenbolzens abgestützte Tellerfeder beaufschlagt ist*, wobei der Niet- oder Schraubenbolzen einerseits durch Formschluß drehsicher in der Augenbohrung des Trägers festgelegt und andererseits die Türhaltestange über eine Kreuz- und Querprofilierung dauerhaft spielfrei sowie mit Einlagerung eines Schmiermittelvorrates auf dem die Lagerachse bildenden Niet oder Schraubenbolzen gelagert ist. Wird dabei gemäß einer Weiterbildung der Erfindung der Träger auch noch aus einem Abschnitt eines Rundmaterials als Ausgangsmaterial hergestellt, indem dessen beide Enden zu zueinander senkrecht stehenden Anschlagflächen verquetscht werden, so ermöglicht diese Ausbildung eines Türfeststellers diesen bei gerinstmöglichem Gewicht mit einer ausreichenden Festigkeit in einfachster Weise herzustellen und darüber hinaus auch noch sicherzustellen, daß innerhalb der Lagerung der Türhaltestange auch nach langzeitigem Betrieb noch keine Geräuschentwicklung stattfinden kann, sowie ferner, daß die Gesamtanordnung mit geringstmöglichem Aufwand zusammengebaut werden kann.

Im einzelnen wird für die weitere Ausgestaltung vorgeschlagen, daß die gegen den Kopf des Niet-oder Schraubenbolzens abgestützte Federlast durch eine Tellerfeder gebildet ist und daß zur drehsicheren Festlegung des über einer Teil seiner Länge hin das Schwenklager der Türhaltestange bildenden Niet- oder Schraubenbolzens im Träger dessen Augenbohrung eine zum Profilquerschnitt des Schaftteiles deckungsgleiche Profilquerschnittsform aufweist, die jeweils von der kreisrunden Form abweicht und insbesondere eine polygonalen bzw. einen ovalen Profilquerschnitt aufweist.
Auch kann vorgesehen sein, daß der Schaftteil des Niet- oder Schraubenbolzens in seinem die Türhaltestange lagernden Längenbereich einen größeren Durchmesser aufweist, als in seinem in das Trägerteil eingreifenden Längenbereich seines Schaftteiles.
Die dem in diese eingreifenden Längenbereich des Schaftteiles des Niet- oder Schraubenbolzens zugeordnete Augenbohrungsausnehmung im Träger kann nach einer weiteren zweckmäßigen Einzelausgestaltung der Erfindung ferner wenigstens über einen Teil ihrer Tiefe hin eine konische Gestalt aufweisen, so daß beim Vernieten eine Aufmästung des Nietschaftes eintritt, die eine weitere Verfestigung der Lagerabstützung mit sich bringt.

Zur sicheren Festlegung des Trägers an dem jeweiligen Türanordnungsteil ist ferner vorgesehen, daß die zugehörige Anschlagfläche ihrer Ebene gegenüber vorspringende Verankerungsmittel, wie Zaken oder drgl. Profilierungen aufweist, mittels derer beim Festspannen des Trägers jeweils eine mechanische Verbindung zwischen diesem und dem entsprechenden Türanordnungsteil, Tür oder Türholm automatisch hergestellt wird.

Die Erfindung ist in der nachfolgenden Beispielsbeschreibung an Hand einiger in der Zeichnung dargestellter Ausführungsbeispiele im einzelnen beschrieben.
In der Zeichnung zeigt die
- Figur 1: eine Seitenansicht eines Türfeststellers;
- Figur 2: eine Stirnansicht zu einem Türfeststeller nach Figur 1;
- Figur 3: eine ausschnittweise Schnittdarstellung zu Figur 1im vergrößerten Maßstab;
- Figur 4: eine Seitenansicht zweier möglicher Ausführungsformen eines Trägers für einen Türfeststeller nach Figur 1;
- Figur 5: eine Stirnansicht zu Figur 4;
- Figur 6: eine Draufsicht zu Figur 4;
- Figur 7: eine Unteransicht zu Figur 4;

Am einen Türanordnungsteil 1 ist vermittels eines Schraubenbolzens 2 und einer Mutter 3 ein Träger 4 für das Schwenklager 5 einer Türhaltestange 6, die andernends quer zu ihrer Längserstrekkung gerichtete Ausbauchungen 7 aufweist und ein Haltergehäuse 8 an einem nicht im einzelnen gezeigten zweiten Türanordnungsteil durchgreift, befestigt.

Im gezeigten Ausführungsbeispiel ist der die Schwenklagerung 5 bildende Niet- oder Schraubenbolzen ausschließlich als Nietbolzen 9 dargestellt, der einen Kopf 10, einen ersten Schaftteil 11, einen zweiten Schaftteil 12 und einen Nietteil 13 aufweist. Wie insbesondere aus der Figur 3 ersichtlich, besitzt der Niet- oder Schraubenbolzen 9 neben einem Kopf 10 zwei abgestufte Schaftteilabschnitte 11 und 12, die einen zunehmend geringeren Durchmesser aufweisen. Dabei ist auf dem Schaftteilabschnitt 11 mit größerem Durchmesser die Türhaltestange 6 gelagert. Der Schaftteilabschnitt 11 des Niet- oder Schraubenbolzens 9 ist hierbei mit einer sog. Kordel, also einer Kreuz- und Querprofilierung versehen die den Einschluß eines Schmiermittelvorrates gestattet und die Ausbildung von Rattermarken am Lagerauge der Türhaltestange vermeidet und die damit einen dauerhaft spielfreien sowie geräuschlosen Gang des Türfeststellers gewährleistet. Im Bereich seines in das Lagerauge 14 des Trägers 4 eingreifenden Schaftteilabschnittes 12 ist der Niet - oder Schraubenbolzen 9 mit einer axial gerichteten, radialen Umfangsrändel versehen. Außerdem ist der Niet- oder Schraubenbolzen 9 in seinem in die Augenbohung des Trägers 4 eingreifenden Längenbereich seines Schaftteiles mit einem von der reinen Kreisform abweichenden Querschnittsprofil versehen, dem ein entsprechendes Querschnittsprofil 15 der Augenbohrung des Trägers 4 zugeordnet ist. Der Träger 4 ist seinerseits aus einem Längenabschnitt eines Rundmaterialabschnittes hergestellt und in seinen beiden Endbereichen mit zueinander senkrecht stehenden Anschlagflächen 17 und 18 versehen, wobei die beiden Anschlagflächen jeweils durch Materialquetschung gebildet sind und wobei ferner gemäß der Darstellung derFiguren 4,5 und 7 vorgesehen ist, daß die Anschlagflächen 17 mit Krallen bildenden Ausprägungen bzw. Vorsprüngen 19 versehen sind. Die Figur 4 zeigt weiterhin, daß der Träger 4 entweder geradlinig oder winkelig ausgebildet sein kann, wobei für die jeweilige Ausbildungsform naturgemäß jeder Winkel zwischen 0° und 90° zur Verfügung steht.

Die Türhaltestange 6 ist, wie insbesondere aus der Darstellung der Figur 3 ersichtlich, koaxial zu ihrer Schwenklagerung durch den Niet- oder Schraubenbolzen (9) durch eine Federlast beaufschlagt, die im gezeigten Ausführungsbeispiel über eine Tellerfeder21 aufgebracht wird.

## Patentansprüche

1. Türfeststeller, insbesondere für Kraftwagentüren, mit einer am einen Türanordnungsteil (1), Tür oder Türholm, schwenkbar angeschlagenen, ein Haltergehäuse (8) am anderen Türanordnungsteil durchsetzenden, über ihre Länge hin mit quer zu ihrer Längserstreckung ausladenden Ausbauchungen (7) versehenen Türhaltestange (6), bei dem die Türhaltestange (6) an einem am einen Türanordnungsteil befestigten, durch ein einteiliges Formteil gebildeten Träger (4) mittels eines einseitig an diesem festgelegten freitragend auskragend (-) und eine Lagerachse (5) bildenden Niet- oder Schraubenbolzens (9) gelagert und mit einer koaxial zur Lagerachse (5) gerichteten Federlast beaufschlagt ist, dadurch gekennzeichnet, daß in Verbindung mit einer formschlüssig drehsicheren Festlegung des Niet- oder Schraubenbolzens (9) in einer Augenbohrung (14) des Trägers (4) dessen die Lagerachse (5) für die Türhaltestange (6) bildender Schaftteil (11) über einen Teil seiner eine Augenbohrung der Türhaltestange (6) durchsetzenden Länge hin mit einer wenigstens teilweise mit Schmiermittel ausgefüllten verformbaren Kreuz- und Querprofilierung versehen und die die Türhaltestange (6) beaufschlagende koaxial zur Lagerachse (5) gerichtete Federlast durch eine gegen den Kopf (10) des Niet- oder Schraubenbolzens (9) abgestützte Tellerfeder (21) aufgebracht wird.

2. Türfeststeller nach Anspruch 1, dadurch gekennzeichnet, daß die Augenbohrung (15) im Träger (4) und der in diese eingreifende Abschnitt des Schaftteiles (12) des Niet- oder Schraubenbolzens (9) zueinander deckungsgleiche, von der reinen Kreisform abweichende Querschnittsformen, wie Polygon oder Oval und dgl. aufweisen.

3. Türfeststeller nach Anspruch 1 und 2, dadurch gekennzeichnet, daß der Schaftteil (11, 12) des Niet- oder Schraubenbolzens (9) über seine Länge hin unterschiedliche Durchmesser aufweist und insbsondere im Bereich seines Eingriffes (10) in das Lagerauge der Türhaltestange (6) einen größeren Durchmesser besitzt, als in seinem in den Träger (4) eingreifenden Schaftteilbereich (12).

4. Türfeststeller nach einem der Ansprüche 1 bis 3, dadurch gekennzeichnet, daß die Augenbohrung (15) im Träger (4) wenigstens über einen Teil ihrer Tiefe hin konisch gestaltet ist.

5. Türfeststeller nach einem der Ansprüche 1 bis 4, dadurch gekennzeichnet, daß die Augenbohrung (15) im Träger (4) lediglich über einen Teil ihrer Tiefe hin einen von der reinen Kreisform abweichenden Profilquerschnitt aufweist.

6. Türfeststeller nach einem der Ansprüche 1 bis 5, dadurch gekennzeichnet, daß der Träger (4) aus einem Rundmaterialabschnitt hergestellt und mit zwei zueinander senkrecht ausgerichteten Anschlagflächen (17 und 18) versehen ist, die durch eine Quetschung des Ausgangsmaterials hergestellt sind und in deren jeder eine Augenbohrung vorhanden ist, deren eine dem Durchtritt des Niet- oder Schraubenbolzens (9) zur Lagerung der Türhaltestange (6) und deren andere dem Durchtritt eines Befestigungsbolzens (2) zum Anschlagen des Trägers (4) am einen Türanordnungsteil dient.

7. Türfeststeller nach einem der vorausgehenden Ansprüche 1 bis 6, dadurch gekennzeichnet, daß der Träger (4) an seiner der Befestigung am Türanordnungsteil (1) zugeordneten Anschlagfläche (17) mechanisch wirkende Sicherungsmittel, wie Krallen (19) oder dgl. Oberflächenprofilierungen aufweist.

## Claims

1. Door securing device, particularly for car doors, with a door holding bar (6) swivellably mounted on a door arrangement part (1), door or door supporting part, passing through a holder housing (8) on the other door arrangement part, provided over its length with bulges (7) protruding transversely to its longitudinal extension, wherein the door holding bar (6) is mounted on a support (4) formed of a single assembly fixed to one door arrangement by means of a clinch bolt or screw bolt (9) secured on one door arrangement part, fixed on one side on the support protruding in cantilever fashion and forming a bearing axis (5), and acted upon by a spring force directed coaxially with the bearing axis (5), characterized in that, in connection with a positively solid in rotation securing of the clinch bolt or screw bolt (9) in an eye (14) of the support, the shank part (11) thereof, forming the bearing axis (5) for the door holding bar (6), is provided over a part of its length passing through an eye of the door holding bar (6) with a deformable cross and transversal profiling filled at least partly with lubricant, and the spring force coaxially directed with the bearing axis (5) and acting upon the door holding bar (6) is applied by a leaf spring (21) bearing against the head (10) of the clinch bolt or screw bolt (9).

2. Door securing device according to claim 1, characterized in that the eye (15) in the support (4) and the portion of the shank part (12) of the clinch bolt or screw bolt (9) have congruent transversal forms, such as a polygon or oval or the like, deviating from the pure circular form.

3. Door securing device according to claims 1 and 2, characterized in that the shank part (11, 12) of the clinch bolt or screw bolt (9) has a diameter which differs along the length and particularly, in the region of its engagement (10) into the bearing eye of the door holding bar (6) has a diameter greater than in its shank part region (12) engaging into the support (4).

4. Door securing device according to one of claims 1 to 3, characterized in that the eye (15) in the support (4) is designed to be conical at least along a part of its depth.

5. Door securing device according to one of claims 1 to 4, characterized in that the eye (15) in the support (4), only over part of its depth, has a profile cross-section deviating from the pure circular form.

6. Door securing device according to one of claims 1 to 5, characterized in that the support (4) is made from a round material portion and is provided with two stop faces (17, 18) perpendicularly directed towards each other, which are made by a squeezing of the output material and in which an eye is provided in each, of which eyes one provides the passage of the clinch bolt or screw bolt (9) to the bearing of the door holding bar (6), and the other provides the passage of a securing bolt (2) for the striking of the support (4) against a door arrangement part.

7. Door securing device according to one of the foregoing claims 1 to 6, characterized in that the support (4) has, on its stop face (17) associated with the securing of the door arrangement part (1) mechanically operating securing means, such as claws (19) or similar surface profilings.

## Revendications

1. Arrêtoir de porte, en particulier pour portes de véhicules automobiles, comportant une barre d'arrêt (6), assemblée en pouvant osciller avec l'une des parties de la porte (1), savoir la porte elle-même ou le montant de porte, traversant un boîter de maintien (8) disposé sur l'autre partie de la porte, pourvue de saillies (7) perpendiculaires à son axe et réparties sur sa longueur, articulée sur un support (4), solidarisé à l'une des parties de la porte et constitué d'une pièce préformée unique, grâce à un boulon fileté ou rivé (9) fixé à l'une de ses extrémités sur le support, son autre extrémité étant en saillie et constituant l'axe d'articulation (5) de la barre d'arrêt (6), subissant la pression d'un ressort coaxialement à l'axe de l'articulation (5), *caractérisé en ce que* en liaison avec un dispositif de blocage par clabots excluant toute possibilité de rotation du boulon fileté ou rivé (9) dans l'alésage (14) du support (4), la partie de tige (11) dudit bouton constituant l'axe d'articulation de la barre d'arrêt (6) est pourvue sur une partie de sa longueur traversant un alésage dans la barre d'arrêt, d'un profil en creux croisé et transversal, déformable, rempli au moins partiellement de grasse, et *en ce que* la pression du ressort exercée sur la barre d'arrêt (6) coaxialement à l'axe d'articulation (5) est produite par un ressort Belleville (21) s'appuyant sur la tête (10) du boulon fileté ou rivé (9).

2. Arrêtoir de porte selon la revendication 1 *caractérisé en ce que* l'alésage dans le support (4) et la partie de tige (12) du boulon fileté ou rivé (9) pénétrant dans ledit alésage, présentent des sections transversales de forme coïncidente, s'éloignant de la forme de cercle, par exemple de forme ovale ou polygonale.

3. Arrêtoir de porte selon les revendications 1 et 2 *caractérisé en ce que* le diamètre de la tige (11), (12) du boulon fileté ou rivé (9) est variable sur sa longueur et *en ce que* notamment la partie de la tige s'engageant dans l'alésage de la barre d'arrêt (6), présente un diamètre plus grand que la partie de la tige (12) s'engageant dans le support (4).

4. Arrêtoir de porte selon l'une des revendications 1 à 3 *caractérisé en ce que* l'alésage (14) dans le support (4) présente, au moins sur une partie de sa hauteur, une forme conique.

5. Arrêtoir de porte selon l'une des revendications 1 à 4 *caractérisé en ce que* le support (4) est constitué d'un segment de ronds et comporte deux surfaces d'appui (17), (18) orthogonales l'une par rapport à l'autre, obtenues par forgeage du matériau initial, comportant chacune un alésage dont l'un reçoit le boulon fileté ou rivé (g) assurant l'articulation de la barre d'arrêt (6) et dont l'autre reçoit un boulon de fixation permettant l'assemblage du support (4) avec la partie de porte correspondante.

6. Arrêtoir de porte selon l'une des revendications 1 A 5 *caractérisé en ce que* le support (4) fabriqué à partir d'un segment de rond, comporte deux surfaces d'appui (17), (18), orthogonales l'une par rapport à l'autre, obtenues par forgeage du matériau de base, comportant chacune un alésage dont l'un sert au passage du boulon fileté ou rivé (9) assurant l'articulation de la barre d'arrêt (6), et dont l'autre sert au passage d'un boulon de fixation (2) du support sur l'une des parties de la porte.

7. Arrêtoir de porte selon l'une des revendications précédantes *caractérisé en ce que* la surface d'appui (17) servant à la fixation du support (4) sur la partie de porte (1), est pourvue de moyens de blocage mécaniques, tels que des crampons (19) ou autre profil de surface.
